# EUROPÄISCHE PATENTSCHRIFT

(11) **EP 2 710 203 B1**
(45) Veröffentlichungstag und Bekanntmachung des Hinweises auf die Patenterteilung: **19.12.2018**
(21) Anmeldenummer: 12717694.9
(22) Anmeldetag: 26.04.2012
(51) Int. Cl.: E04F 15/04, E04F 13/08, E04F 13/10, E04F 11/17, E04F 11/108, E04F 15/18, E04F 15/20

(54) **BODEN- ODER WANDBELAGSYSTEM MIT MODULAR KOMBINIERBAREN VERLEGEEINHEITEN**
FLOOR OR WALL COVERING SYSTEM WITH LAYING UNITS WHICH CAN BE COMBINED IN A MODULAR MANNER
SYSTÈME DE REVÊTEMENT DE SOL OU MURAL POSSÉDANT DES UNITÉS DE POSE COMBINABLES DE MANIÈRE MODULAIRE

(30) Priorität: 16.05.2011 EP 11166261; 23.05.2011 EP 11167166; 17.06.2011 EP 11170412
(43) Veröffentlichungstag der Anmeldung: 26.03.2014
(73) Patentinhaber: Weitzer Holding GmbH, 8160 Weiz (AT)
(72) Erfinder: WEITZER, Wilfried, A-8160 Weiz (AT)
(74) Vertreter: Dilg, Haeusler, Schindelmann Patentanwaltsgesellschaft mbH
(86) Internationale Anmeldenummer: PCT/EP2012/057688
(87) Internationale Veröffentlichungsnummer: WO 2012/156192

(56) Entgegenhaltungen:
- EP-A1- 2 206 850
- EP-A2- 0 102 211
- WO-A1-2006/075198
- DE-A1- 10 354 789
- DE-A1- 19 940 837
- DE-A1-102007 038 669
- DE-A1-102007 043 202

## Beschreibung

Die Erfindung betrifft eine Anordnung zum Bilden eines Belags, insbesondere eines Parkettbodens, auf einem Untergrund, sowie ein Verfahren zum Verlegen einer solchen Anordnung.

Parkett ist ein Fußbodenbelag aus Holz für Räume in geschlossenen Gebäuden. Das Holz, in der Regel Hartholz von Laubbäumen, wird dazu in kleine Stücke gesägt und nach bestimmten Mustern zusammengesetzt. Vom Parkett zu unterscheiden ist ein Laminatbelag. Laminatbeläge bestehen aus Holzfaserstoffen als Träger und sind mit Melaminharz beschichtet; die sichtbare Holzoberfläche besteht hier aus einer einlaminierten Papierlage mit Holzmuster (mit Melaminharz imprägnierte Dekorschicht).
Parkett und andere herkömmliche Holzpaneele als Boden- oder Wandbeläge sind relativ aufwendig in der Verlegung. Auch die Renovierung bzw. der Ersatz von solchen Boden- oder Wandbelägen erfordert einen hohen Zeit- und Kostenaufwand.
WO 2005/49935 offenbart ein Paneel für einen eine Mehrzahl von Paneelen aufweisenden Belag, insbesondere Boden oder Wandbelag, zur Verlegung auf einem bauseitigen Untergrund mit einem Paneelelement und einer auf die Rückseite des Paneelelements aufgebrachten Unterschicht. Um das Paneel in einfacher Weise verlegen zu können und um gleichzeitig gute Akustik- und Schalldurchgangseigenschaften zu erzielen, ist vorgesehen, dass die Unterschicht zur Verbindung zum Untergrund ausgebildet ist.

Allerdings erfordert das Ersetzen eines Paneels gemäß WO 2005/049935 immer noch einen recht hohen Aufwand, da im Schadensfall Paneele vollständig ersetzt werden müssen, obwohl Teile davon noch unversehrt sein mögen. Dies ist auch unter den Gesichtspunkten von Ressourcenschonung und Umweltschutz nachteilig.

EP 2 206 850 A1 offenbart ein Verfahren zum Erstellen einer Befestigung eines Belages auf einer Grundschicht, beispielsweise aus Holz-Verbundplatten, unter Klebeverbindungs-freier Fixierung des Belages auf der Grundschicht mittels magnetischer Anziehung mindestens eines in einer ersten Hilfsschicht des Belages enthaltenen, magnetisch anziehenden Materials gegenüber mindestens einem in einer zweiten Hilfsschicht der Grundschicht enthaltenen, magnetisch anziehbaren Material.

DE 199 40 837 A1 offenbart ein Verlegesystem welches aufweist: i) eine Magnetverbindung von Plattenelementen unterseitig, ii) ein Spannband mit Krallen-, Winkel- oder Doppelwinkelanbindung an die Plattenelemente, iii) ein Spannband mit Klettanbindung an die Unterseite der Plattenelemente, iV) eine Haftverbindung zwischen den Plattenelementen durch Klettverbindung, und v) eine Profilierung der Umfangsseiten der Plattenelemente.

DE 10 2007 038669 A1 offenbart ein Bauteil, wobei das Bauteil zur lösbaren Verbindung mit mindestens einem weiteren Bauteil vorgesehen ist, und wobei das Bauteil, insbesondere zur lösbaren Verbindung in Bezug auf das weitere Bauteil, mit einer nanoskaligen Funktionsschicht ausgerüstet ist.

DE 103 54 789 A1 offenbart ein Paneel für einen eine Mehrzahl von Paneelen aufweisenden Belag zur Verlegung auf einem bauseitigen Untergrund, mit einem Paneelelement und einer auf die Rückseite des Paneelelements aufgebrachten Unterschicht.

WO 2006/075198 A1 offenbart eine magnetische modulare Beschichtung für Böden und Wände, auch in Nassstellen und unter Wasser, die aus einem Sohlenfixierelement besteht, das zwischen einer magnetischen Haftvermittlerschicht und einer metallischen Rahmenstruktur angeordnet ist.

EP 0 102 211 A2 offenbart ein Bodentafelsystem mit Zugangsmöglichkeit, umfassend modulförmige Tafeln und diese bedeckende modulförmige Fliesen, die lösbar an den Tafeln befestigt sind, so dass sie auf die Tafeln aufgelegt werden können, nachdem diese installiert wurden, und auswechselbar von den Tafeln entfernt werden können, um einen Zugang zu den Tafeln für einen Zugang zu dem Raum unter diesen zu erhalten.

DE 10 2007 043202 A1 offenbart Fußboden-, Wand- oder Deckenpaneele und ein Verfahren zu deren Herstellung. Auf eine Trägerplatte, vorzugsweise eine HDF-Platte, wird eine Echtholzschicht fest anhaftend aufgebracht. Die Echtholzschicht weist eine Dicke von mindestens 0,6 mm auf. Anschließend wird in die Echtholzschicht eine Oberflächenstruktur mittels einer Prägewalze geprägt. Hierdurch lassen sich dekorative und dauerhafte Oberflächenstrukturen in der Echtholzschicht erzeugen, welche die natürliche Zeichnung der Echtholzschicht unterstützen bzw. zusätzliche Akzente verleihen.

Es ist eine Aufgabe der vorliegenden Erfindung, eine Montage von Boden- oder Wandbelägen ressourcenschonend, umweltfreundlich, flexibel und mit geringem Aufwand zu ermöglichen, wobei selbst bei relativ kleinen Verbindungskräften durch eine Verbindungsstruktur oder Verbindungsstrukturen ein sicheres Verlegen ermöglicht ist.

Diese Aufgabe wird durch die Gegenstände mit den Merkmalen gemäß den unabhängigen Patentansprüchen gelöst.

Gemäß einem exemplarischen Ausführungsbeispiel der Erfindung ist eine Anordnung zum Bilden eines Belags, insbesondere eines Parkettbodens oder eines Wandbelags, auf einem Untergrund bereitgestellt, wobei die Anordnung aufweist: i) eine Mehrzahl von Untergrundverlegeeinheiten, die gemeinsam zum Bedecken des Untergrunds auf dem Untergrund verlegbar und mit dem Untergrund verbindbar sind, und ii) eine Mehrzahl von Oberflächenverlegeeinheiten, die getrennt von den Untergrundverlegeeinheiten vorgesehen und zum Bedecken der verlegten Untergrundverlegeeinheiten eingerichtet sind.

Die Oberflächenverlegeeinheit (insbesondere ein Parkettverlegepaneel) ist zum Verlegen mit anderen Oberflächenverlegeeinheiten auf dem Untergrund geschaffen, wobei die Oberflächenverlegeeinheit eine Nutzschicht (insbesondere ausgebildet als rigide Platte), insbesondere aus Holz (weiter insbesondere ein Vollholzbrett, weiter insbesondere ein rechteckiges Vollholzbrett), wobei die Nutzschicht eine Dicke in einem Bereich zwischen 0,5 mm und 4 mm hat, und eine direkt an einer Unterseite der Nutzschicht (bzw. an einer untergrundseitigen Fläche der Nutzschicht) angebrachte Verbindungsstruktur aufweist, die zum reversibel und zerstörungsfrei lösbaren Verbinden mit einer der Untergrundverlegeeinheiten eingerichtet ist.

Die Untergrundverlegeeinheit (insbesondere ein Bodenverlegepaneel) ist zum Verlegen auf dem Untergrund mit anderen Untergrundverlegeeinheiten und als Unterlage für die Oberflächenverlegeeinheiten bereitgestellt, wobei die Untergrundverlegeeinheit eine Stabilitätsschicht (insbesondere ein Holzbrett, weiter insbesondere ein rechteckiges Holzbrett) zum Stabilisieren einer oberhalb der Stabilitätsschicht anbringbaren Oberflächenverlegeeinheit (d.h., dass die Oberflächenverlegeeinheit an einer dem Untergrund abgewandten Fläche der Stabilitätsschicht angeordnet ist) und eine an einer Oberseite der Untergrundverlegeeinheit (bzw. an einer untergrundabgewandten Fläche der Untergrundverlegeeinheit) angebrachte weitere Verbindungsstruktur aufweist, die zum reversibel und zerstörungsfrei lösbaren Verbinden mit der Oberflächenverlegeeinheit eingerichtet ist, wobei eine der Oberseite gegenüberliegende Unterseite der Untergrundverlegeeinheit (bzw. eine untergrundzugewandte Fläche der Untergrundverlegeeinheit) zum Verbinden mit dem Untergrund eingerichtet ist. Hierbei weist eine erste Seitenfläche der Stabilitätsschicht ein erstes Eingriffselement und eine zweite Seitenfläche der Stabilitätsschicht ein zu dem ersten Eingriffselement komplementäres zweites Eingriffselement auf, wobei das erste Eingriffselement mit einem korrespondierenden zweiten Eingriffselement und das zweite Eingriffselement mit einem korrespondierenden ersten Eingriffselement von korrespondierenden Untergrundverlegeeinheiten verbindbar sind.

Gemäß einem weiteren Ausführungsbeispiel der vorliegenden Erfindung ist ein Verfahren zum Verlegen von der Anordnung zum Bilden eines Belags, insbesondere von Parkett, auf einem Untergrund geschaffen. Das Verfahren weist hierbei auf: i) Bedecken des Untergrunds, insbesondere eines Gebäudeuntergrunds, mit der Mehrzahl von Untergrundverlegeeinheiten mittels Verbindens der Unterseiten der Untergrundverlegeeinheiten mit dem Untergrund, und ii) Bedecken der verlegten Untergrundverlegeeinheiten mit der Mehrzahl von Oberflächenverlegeeinheiten mittels lösbaren Verbindens der Oberseiten der Untergrundverlegeeinheiten mit den Unterseiten der Oberflächenverlegeeinheiten mittels der Verbindungsstruktur und der weiteren Verbindungsstruktur. Hierbei sind die Verbindungsstruktur und die weitere Verbindungsstruktur zum reversibel und zerstörungsfrei lösbaren Verbinden der Oberflächenverlegeeinheiten mit den Untergrundverlegeeinheiten eingerichtet. Weiterhin wird das erste Eingriffselement mit einem korrespondierenden zweiten Eingriffselement und das zweite Eingriffselement mit einem korrespondierenden ersten Eingriffselement von korrespondierenden Untergrundverlegeeinheiten verbunden.

Im Rahmen dieser Beschreibung kann unter einer "Oberflächenverlegeeinheit" insbesondere ein Parkettmodul verstanden werden, dessen Nutzschicht im auf oder über einem Untergrund verlegten Zustand nach außen hin (ggf. noch bedeckt mit einer optionalen Schutzbeschichtung) freigelegt bzw. sichtbar ist. Die Verlegung der Oberflächenverlegeeinheit erfolgt mittels einer Verbindungsstruktur an der Unterseite der Oberflächenverlegeeinheit und mittels einer Verbindungsstruktur an der Oberseite der mit der Oberflächenverlegeeinheit verbundenen Untergrundverlegeeinheit.
Im Rahmen dieser Beschreibung kann unter einer "Untergrundverlegeeinheit" insbesondere ein Parkettmodul verstanden werden, das mit einem Untergrund, insbesondere mit einem Gebäudeuntergrund, direkt verbunden werden kann, zum Beispiel unmittelbar (also ohne weitere Komponenten dazwischen) auf dem Untergrund verlegt werden kann. Diese Verlegung kann zum Beispiel mittels einer Verbindungsstruktur an der Unterseite der Untergrundverlegeeinheit und/oder mittels einer Verbindungsstruktur an der Oberseite des Untergrunds erfolgen. Auch ein schwimmendes Verlegen der Untergrundverlegeeinheit auf dem Untergrund ist möglich.

Im Rahmen dieser Beschreibung kann unter einem "Untergrund" insbesondere jede ebene oder im Wesentlichen ebene Fläche verstanden werden, die mit einem Holzbelag bedeckbar ist. Der Untergrund kann ein Untergrund eines Gebäudes (zum Beispiel ein Gebäudeboden, eine Gebäudedecke oder eine Gebäudewand) sein, d.h. ein bauseitiger Untergrund. Es ist aber auch möglich, als Untergrund eine Treppe oder Stiege (insbesondere horizontale und/oder vertikale Oberflächen von Treppenstufen) einzusetzen, auf der dann erfindungsgemäße Anordnungen mit beliebigen im Rahmen dieser Anmeldung beschriebenen Ausgestaltungen verlegt werden können.

Im Rahmen dieser Beschreibung kann unter einer "Nutzschicht" insbesondere eine oberflächennahe Schicht oder eine Oberflächenschicht bzw. ein Brett verstanden werden, auf der oder dem die eigentliche mechanische und/oder chemische Beanspruchung auf dem verlegten Boden- oder Wandbelag vonstatten geht. Bei Parkett ist dies die Schicht, welche ein Benutzer als Fußboden benutzt, um darauf zu gehen.

Im Rahmen dieser Beschreibung kann unter einer "Stabilitätsschicht" insbesondere eine oberflächenferne Schicht bzw. ein Brett verstanden werden, das der Stabilität des verlegten Boden- oder Wandbelags als Ganzes dient. Um diese Funktion, ggf. ergänzt um die Zusatzfunktion der Verringerung des Trittschalls, erfüllen zu können, kann die Stabilitätsschicht vorzugsweise dicker, weiter vorzugsweise mindestens 3 mm dicker, als die Nutzschicht ausgebildet sein. Der Fachmann wird verstehen, dass auch gänzlich andere Maße bzw. Dimensionen möglich sind.

Im Rahmen dieser Beschreibung kann unter einer "Verbindungsstruktur" insbesondere jede physische Struktur verstanden werden, die speziell darauf angepasst ist, eine Verbindung speziell mit dem bestimmungsgemäß benachbarten Element einzugehen, d.h. eine Befestigungskraft auf diese auszuüben. Eine Verbindungsstruktur kann als eine Schicht oder als ein oder mehrere speziell aufgesetzte Elemente ausgebildet sein.

Im Rahmen dieser Beschreibung kann unter einer "brettartig rigiden Schicht" eine Schicht verstanden werden, welche die mechanischen Eigenschaften eines Bretts hat. Eine solche Schicht kann zum Beispiel nicht auf einer Rolle aufgewickelt werden.

Im Rahmen dieser Beschreibung kann unter einer "Oberseite" einer Schicht oder eines Elements insbesondere eine solche Hauptfläche dieser Schicht oder dieses Elements verstanden werden, die bei bestimmungsgemäßer Verlegung dieser Schicht oder dieses Elements von dem Untergrund abgewandt ist. Entsprechend kann unter einer "Unterseite" einer Schicht oder eines Elements insbesondere eine solche Hauptfläche dieser Schicht oder dieses Elements verstanden werden, die bei bestimmungsgemäßer Verlegung dieser Schicht oder dieses Elements dem Untergrund zugewandt ist.

Im Rahmen dieser Beschreibung kann unter einem "lösbaren Verbinden" zweier Elemente mittels einer Verbindungsstruktur insbesondere verstanden werden, dass nach Ausbilden einer solchen Verbindung diese durch Aufwenden einer Lösekraft wieder reversibel und zerstörungsfrei lösbar ist. Durch ein solches zerstörungsfreies Lösen kann die Verbindungsstruktur nach dem Lösen wiederverwendet werden, insbesondere mindestens zehn oder mindestens hundert Mal wiederverwendet werden, ohne dass die Verbindungsfunktion darunter leidet oder beeinträchtigt wird. Das Lösen einer solchen Verbindung kann ohne Einsatz eines Werkzeugs durch einen Benutzer durchgeführt werden. Für ein solches Lösen kann das Aufwenden eine Lösekraft von weniger als 200 N, insbesondere von weniger als 100 N, weiter insbesondere von weniger als 50 N ausreichend sein. Um ein unerwünschtes Lösen des verlegten Belags zu vermeiden, sollte die Lösekraft von mindestens 10 N, insbesondere von mehr als 20 N, weiter insbesondere mehr als 30 N betragen. Jedoch können die Kräfte auch andere Größen aufweisen.

Gemäß einem exemplarischen Ausführungsbeispiel der Erfindung ist es ermöglicht, nicht einen gesamten, an einem Untergrund angebrachten und verlegten Boden- oder Wandbelag zu entfernen, wenn dieser ersetzt werden soll, sondern es kann ausreichend sein, nur einen oberen Teil des Boden- oder Wandbelags von einem unteren Teil des Boden- oder Wandbelags zu lösen. Anders ausgedrückt kann eine zum Beispiel abgenutzte Nutzschicht ersetzt werden, indem diese isoliert, d.h. nur gemeinsam mit einer daran angebrachten Verbindungsstruktur, von einer Unterlage abgelöst wird. Diese Unterlage ist ein verbleibender Teil des Boden- oder Wandbelags, aufweisend eine Mehrzahl von Untergrundverlegeeinheiten. Es ist ausreichend, eine relativ dünne oberseitige Nutzschicht gemeinsam mit einer daran angebrachten Verbindungsstruktur zu entfernen und durch eine neue Nutzschicht mit Verbindungsstruktur zu ersetzen. Da die Verbindungsstruktur zerstörungsfrei von der Unterlage ablösbar vorgesehen sein kann, ist der Aufwand zum Ersetzen der Nutzschicht denkbar gering, da auch ohne den Einsatz von Werkzeugen oder das aufwendige Entfernen von Klebstoffschichten von der Unterlage die Nutzschicht einfach ersetzt werden kann. Nicht nur bei Abnutzen der Nutzschicht oder bei sonstigen Oberflächenschäden der Nutzschicht kann diese ersetzt werden, sondern es ist auch möglich, Parkett ohne nennenswerten Zeit- und Arbeitsaufwand allein dadurch zu ersetzen, dass die nach außen sichtbare und für die Oberflächenbeanspruchung maßgebende Nutzschicht gemeinsam mit einer daran angeordneten Verbindungsstruktur ausgewechselt wird.

Dadurch ist eine ressourcenschonende Verlegung von Parkett und anderen Boden- oder Wandbelägen ermöglicht, da immer nur die eigentlich abgenutzte Nutzschicht samt Verbindungsstruktur ersetzt werden muss und nicht der gesamte Parkett. Dies stellt auch eine unter dem Gesichtspunkt von Nachhaltigkeit und Umweltschutz bevorzugte Lösung dar und bietet einem Benutzer darüber hinaus ein hohes Maß an Flexibilität, indem nämlich einfach ein oberer Bereich der Schichtenfolge entfernt werden kann.

Es ist allerdings auch möglich, eine unter der Oberflächenverlegeeinheit liegende Untergrundverlegeeinheit einfach und isoliert auszuwechseln, wenn diese dazu ausgebildet ist, lösbar mit einem bauseitigen Untergrund verbindbar zu sein, und zwar ebenfalls unter Einsatz einer oder mehrerer Verbindungsstrukturen, die zwischen dem Untergrund und der Untergrundverlegeeinheit angeordnet sein können.

Insgesamt ist ein modulares System geschaffen, mit dem Parkett nicht nur schnell verlegt, sondern auch mit geringem Aufwand erneuert, saniert oder renoviert werden kann, ohne dass - wie bei herkömmlichen Lösungen - große Mengen von eigentlich noch funktionsfähigem untergrundseitigem Holz mit ausgetauscht werden müssen.

Anders ausgedrückt kann gemäß einem Ausführungsbeispiel der Erfindung ein herkömmlich einstückig und untrennbar ausgebildetes Parkettelement in eine Oberflächenverlegeeinheit und eine davon separate oder reversibel separierbare Untergrundverlegeeinheit aufgeteilt werden. Entsprechend der Teilfunktionen einer oberen Holzschicht und einer unteren Holzschicht bei einem herkömmlichen Parkettelement kann dann erfindungsgemäß eine Oberflächenverlegeeinheit (mit einer Nutzschicht, die der unmittelbaren Beanspruchung und Benutzung als Trittunterlage ausgesetzt ist) und eine abtrennbare und wiederverbindbare Untergrundverlegeeinheit (Stabilitäts- und Untergrundverbindungsschicht, die auf dem Untergrund schwimmend aufgesetzt oder damit fest verbunden wird) auch strukturell getrennt werden. Oberflächenverlegeeinheit und Untergrundverlegeeinheit sind damit einzeln auswechselbar, mittels zumindest einer dazwischen angebrachten Verbindungsstruktur aber auch sicher verbindbar. Dadurch ist die Menge des bedarfsweise auszuwechselnden Materials, falls nur eine der Teilfunktionen fehlschlägt, vermindert, da die Komponente, welche die jeweils andere und noch intakte Teilfunktion übernimmt, nicht ausgewechselt werden muss. Ferner ist der Verlege- und Renovierungsaufwand von entsprechend verlegtem Parkett signifikant reduziert, da die Verbindungsstruktur ausgebildet sein kann, ein bloßes einfaches händisches Abnehmen und Ersetzen einzelner Oberflächenverlegeeinheiten und/oder Untergrundverlegeeinheiten zu gewährleisten, ohne dass es einer aufwendigen Neuverlegung der gesamten Parkettschichtung bedarf.

Im Weiteren werden zusätzliche exemplarische Ausführungsbeispiele der Oberflächenverlegeeinheit beschrieben. Diese gelten auch für die Untergrundverlegeeinheit, die Anordnung und das Verfahren.

Ausführungsbeispiele der Erfindung sind nicht auf Holz beschränkt, sondern gelten für sämtliche Materialien und Beläge, z.B. Fliesen, Laminat, PVC-Belag, Teppiche, etc.

Sowohl die Oberflächenverlegeeinheiten als auch die Untergrundverlegeeinheiten können in praktisch beliebigen Formaten hergestellt werden. Dies umfasst insbesondere jede viereckige Konfiguration, weiter insbesondere rechteckige Anordnungen. Aber auch andere Formen, wie z.B. Polygone, sind möglich.

Gemäß einem Ausführungsbeispiel kann die Verbindungsstruktur zum lösbaren, insbesondere zum mit manueller Muskelkraft lösbaren und/oder werkzeugfrei lösbaren, Verbinden mit dem Untergrund eingerichtet sein. Dadurch kann es ohne Vorsehen eines separaten Werkzeugs oder ohne zerstörende Behandlung ermöglicht werden, die Nutzschicht (z.B. samt einem Teil der Verbindungsstruktur oder samt der gesamten Verbindungsstruktur) abzunehmen und bedarfsweise durch eine andere zu ersetzen.

Gemäß exemplarischen Ausführungsbeispielen ist es auch möglich, dass eine spezielle Gerätschaft zur Montage bzw. Demontage eingesetzt wird (z.B. Hitze, Strahlung, mechanische Hilfe).

Gemäß einem Ausführungsbeispiel kann die Verbindungsstruktur zum klebstofffreien Verbinden mit dem Untergrund eingerichtet sein. Somit muss zwischen der Nutzstruktur und der Unterlage keine aufwendige Klebeverbindung geschaffen werden, sondern es ist auch möglich, dass die Verbindungsstruktur eine andersartige Verbindungskraft ausübt, die das reversible Abnehmen ohne Werkzeug (oder mit ganz einfachen Werkzeugen) und ohne Zerstörung der Verbindungsstruktur ermöglicht. Die eingesetzte Kraft kann eine elektrische, magnetische oder mechanische Verbindungskraft sein, die allerdings dem Kriterium der Reversibilität genügen sollte, das heißt überwunden werden kann, indem ein Benutzer die Oberflächenverlegeeinheit einfach von der Oberfläche abnimmt.

Gemäß einem Ausführungsbeispiel kann die Verbindungsstruktur eine Verbindungsschicht sein, die vollflächig an der gesamten Unterseite der u. Oberflächenverlegeeinheit angebracht ist und somit die gesamte Unterseite bedeckt. Somit kann die Verbindungsstruktur mattenartig als vollflächige Schicht angebracht sein, womit eine besonders gute Verbindungswirkung und zusätzlich eine durchgehende Dicht- bzw. Isolierwirkung gegenüber dem Untergrund erreicht ist. In diesem Ausführungsbeispiel kann die Verbindungsstruktur auch zur Schonung der Nutzschicht gegenüber Einflüssen von unten dienen.

Alternativ kann die Verbindungsstruktur eine Verbindungsschicht sein, die nur teilflächig an einem Teil der Unterseite angebracht ist. Daher kann materialsparend nur eine Teilfläche der Unterseite mit der Verbindungsschicht belegt sein.

Die Verbindungsschicht kann zum Beispiel eine Dicke zwischen 10 µm und 3 mm haben, insbesondere zwischen 100 µm und 1 mm. Auch hier ist darauf hinzuweisen, dass gänzlich andere Dimensionen möglich sind.

Gemäß einem Ausführungsbeispiel kann die Verbindungsstruktur als strukturierte Verbindungsschicht ausgebildet sein, die nur einen Teil der Unterseite der Nutzschicht bedeckt. Gemäß diesem Ausführungsbeispiel kann eine ursprünglich vollflächige Verbindungsschicht mit einer Ausnehmung oder einer Mehrzahl von Ausnehmungen versehen werden. Dadurch kann die Verbindungskraft gezielt eingestellt werden und somit kann ein Belag gebildet werden, der es einem Benutzer werkzeugfrei und bloß unter Aufwendung von Muskelkraft ermöglicht, die Oberflächenverlegeeinheit wieder zu entfernen. Durch eine solche Strukturierung ist es auch möglich, eine gezielte Wärmebrücke zu schaffen, zum Beispiel wenn im Untergrund eine Fußbodenheizung angebracht ist, die durch einen Bodenbelag hindurch thermisch wirken soll.

Gemäß einem Ausführungsbeispiel kann die Verbindungsstruktur aus einer Mehrzahl von voneinander separaten Verbindungselementen (zum Beispiel einzelnen Permanentmagneten oder einzelnen Saugnäpfen) gebildet sein, die an der Unterseite der Nutzschicht angebracht sind. Gemäß diesem Ausführungsbeispiel können zum Beispiel einzelne Verbindungselemente an gezielten Stellen an die Nutzschicht aufgesetzt werden, zum Beispiel in Eckbereichen oder in bestimmten Abständen voneinander. Dadurch ist einerseits die Einstellung der Größe einer Verbindungskraft möglich, andererseits kann die Verbindungsstruktur sehr materialsparend und leichtgewichtig an der Nutzschicht angebracht werden.

Gemäß einem Ausführungsbeispiel kann die Verbindungsstruktur aus einer Magnetmatte, einer Mehrzahl von Magnetelementen (zum Beispiel einzelnen Permanentmagneten), einer Klettverschlussmatte (die eine Komponente eines Klettverschlusses aufweist), einer lösbaren Klebeschicht (zum Beispiel doppelseitiges Klebeband), einer elektrostatisch geladenen Matte (wobei die Ladungsträger im Inneren einer solchen Matte eingeschlossen sein können), einer Rutschmatte (zum Beispiel aus einem Gummimaterial mit hoher Haftreibung), einer Sprüh- oder Streichschicht und/oder einer Anordnung aus Saugnäpfen gebildet sein. Somit können magnetische, mechanische, elektrische Kräfte oder eine Kombination davon verwendet werden, um die lösbare oder reversible Verbindungscharakteristik zwischen Oberflächenverlegeeinheit und Untergrund zu realisieren. Die Verbindungsstruktur kann auf der Holzschicht dauerhaft befestigt werden, insbesondere als trockenfähiges Sprühfluid aufgesprüht, als trockenfähige Streichfarbe aufgetragen, oder als flexibler oder rigider Festkörper daran laminiert, verschweißt oder verklebt werden. Zum Beispiel kann eine Magnetschicht auf die Nutzschicht als flüssige Suspension aus Magnetpartikeln (zum Beispiel Kolloiden oder Magnetspänen) und einem Lösungsmittel, etc. aufgetragen werden. Nach Eintrocknen der Suspension verbleibt dann eine dünne und kostengünstig fertigbare Magnetschicht auf der Nutzschicht. Die Verbindungsstruktur kann auch einen Heißschmelzkleber aufweisen. Ein Heißschmelzkleber wird in geschmolzener Form aufgetragen und haftet dann an der jeweiligen Oberfläche, wenn er wieder auf eine Temperatur unterhalb des Schmelzpunktes abgekühlt wird. Auch eine Nanomatte kann als Verbindungsstruktur eingesetzt werden, d.h. eine Matte mit einer Anordnung aus Nanostrukturen zum Bewerkstelligen der Verbindung.

Gemäß einem Ausführungsbeispiel kann die gesamte Oberflächenverlegeeinheit, insbesondere die Nutzschicht, eine Dicke in einem Bereich zwischen ungefähr 0,5 mm und ungefähr 8 mm, insbesondere zwischen ungefähr 1 mm und ungefähr 6 mm, weiter insbesondere zwischen ungefähr 1,5 mm und ungefähr 4 mm aufweisen.

Somit kann bei Abnutzung der Nutzschicht diese alleine, das heißt ohne darunter gegebenenfalls angeordnete Untergrundverlegeeinheit, ersetzt werden, was eine material- und ressourcenschonende Betriebsweise ermöglicht. Vorteilhaft kann die Dicke der Nutzschicht so gewählt werden, dass ein zumindest einmaliges Abschleifen einer Oberfläche der Nutzschicht vor dem Ersetzen der Oberflächenverlegeeinheit ermöglicht ist.

Gemäß einem bevorzugten Ausführungsbeispiel kann bei der Oberflächenverlegeeinheit eine Seitenfläche der Nutzschicht ganz oder teilweise mit der Verbindungsstruktur (zum Beispiel mit einer Magnetschicht) versehen sein, so dass im verlegten Zustand seitlich aneinandergrenzende Oberflächenverlegeeinheiten mittels der Verbindungsstruktur miteinander verbunden sind. Insbesondere kann gemäß einer vorteilhaften Ausführungsform der Erfindung somit auch die umlaufende Seitenfläche der Oberflächenverlegeeinheiten und/oder der Untergrundverlegeeinheiten ganz oder teilweise mit einer Verbindungsstruktur mit den oben beschriebenen Merkmalen versehen werden. Zum Beispiel kann eine Verbindungsmatte oder Verbindungsschicht an einer jeweiligen Hauptfläche (Oberseite bzw. Unterseite) der Oberflächenverlegeeinheiten und/oder der Untergrundverlegeeinheiten auch an den Seitenflächen ausgebildet (zum Beispiel umgestülpt) werden, womit die Verbindungsstruktur simultan auch eine seitliche Befestigungswirkung entfalten kann. Verbindungsstrukturen an Hauptfläche und Seitenfläche können einstückig oder getrennt ausgebildet sein. Gemäß einem Ausführungsbeispiel kann bei der Untergrundverlegeeinheit in entsprechender Weise eine Seitenfläche der Stabilitätsschicht ganz oder teilweise mit der Verbindungsstruktur versehen sein, so dass im verlegten Zustand seitlich aneinandergrenzende Untergrundverlegeeinheiten mittels der Verbindungsstruktur miteinander verbunden sind.

Gemäß einem Ausführungsbeispiel kann eine Oberseite der Nutzschicht, welche einer Unterseite der Nutzschicht gegenüberliegt, an der die Verbindungsstruktur angeordnet ist, mit einer Schutzbeschichtung versehen sein. Eine solche Schutzbeschichtung (zum Beispiel Parkettlack, Fußbodenöl oder Wachs) kann die Nutzschicht vor Tritten durch einen Benutzer oder sonstigen Umwelteinflüssen chemischer und/oder mechanischer Art schützen.

Gemäß einem Ausführungsbeispiel kann eine Hauptfläche der Oberflächenverlegeeinheit eine Fläche in einem Bereich zwischen ungefähr 0,001 m² und ungefähr 0,5 m², insbesondere in einem Bereich zwischen ungefähr 0,01 m² und ungefähr 0,1 m² aufweisen. Zum Beispiel kann ein Einzelstab Oberflächenmaße von ca. 490 mm x 70 mm aufweisen. Somit können die Oberflächenverlegeeinheiten dimensioniert sein, dass damit ein Parkett einer nach außen hin herkömmlichen Optik verlegt werden kann. Allerdings ist die Verlege- und Ersatzweise eines solchen Parketts gegenüber herkömmlichen Systemen wesentlich vereinfacht. Hinsichtlich bestimmter Materialien oder bestimmter Optiken sind Ausführungsbeispiele der Erfindung nicht eingeschränkt.

Gemäß einem Ausführungsbeispiel kann die Oberflächenverlegeeinheit ausschließlich aus der Nutzschicht (ggf. noch mit einer dünnen Schutzbeschichtung versehen, zum Beispiel mit einer Dicke zwischen 1 µm und 100 µm, kann aber auch stärker sein) und der Verbindungsstruktur bestehen. Mit anderen Worten weist gemäß einem Ausführungsbeispiel die Oberflächenverlegeeinheit keine weiteren Komponenten außer der Nutzschicht und der Verbindungsstruktur auf. Optional kann noch ein Schutzlack an der Oberseite der Nutzschicht vorgesehen sein, um die Nutzschicht gegenüber Umwelteinflüssen zu schützen. Dadurch ist eine besonders einfach herstellbare, leichte und kostengünstige Oberflächenverlegeeinheit geschaffen, die allein oder in Kombination mit Untergrundverlegeeinheiten herkömmliches Parkett ersetzen kann, aber wesentlich einfacher verlegbar und ersetzbar ist.

Gemäß einem Ausführungsbeispiel kann die Nutzschicht aus Vollholz gefertigt sein. Somit kann gemäß diesem Ausführungsbeispiel die Nutzschicht einzig aus Holz als Komponente bestehen. Sie kann zum Beispiel aus Massivholz gefertigt sein.

Gemäß einem Ausführungsbeispiel kann die Oberflächenverlegeeinheit eine weitere (zweite) Nutzschicht aufweisen, welche der Nutzschicht (die dann auch als erste Nutzschicht bezeichnet wird) durch die Verbindungsstruktur getrennt gegenüberliegend angeordnet ist, so dass die Oberflächenverlegeeinheit als Wendebelag ausgestaltet ist (siehe Fig. 11). Die weitere Nutzschicht kann eine beliebige der in dieser Anmeldung beschriebenen Ausgestaltungen aufweisen wie die Nutzschicht. Bei dieser Ausgestaltung kann die Verbindungsstruktur anschaulich durch die beiden Nutzschichten von einer Oberfläche der Oberflächenverlegeeinheit hindurchwirken, was zum Beispiel mit einer Magnetmatte oder mit einer Verbindungsschicht erreicht werden kann, die eine elektrische Kraft ausübt. Es kann aufgrund der indirekten Kraftwirkung der Verbindungsstruktur durch die jeweilige Nutzschicht hindurch vorteilhaft sein, die beiden Nutzschichten ausreichend dünn (zum Beispiel zwischen 1,5 mm und 4 mm dick, zum Beispiel wenn die Nutzschichten aus Holz gefertigt werden) auszugestalten. Die beiden Nutzschichten können so ausgestaltet sein, dass die Oberflächenverlegeeinheit zunächst so verlegt wird, dass die erste Nutzschicht an einer Parkettoberfläche und die zweite Nutzschicht dem Untergrund (eine korrespondierende Untergrundverlegeeinheit oder ein bauseitiger Untergrund) zuweisend angeordnet ist. Die Verbindungsstruktur im Inneren der Oberflächenverlegeeinheit bewirkt dann in Kooperation mit einer anderen Verbindungsschicht (zum Beispiel eine weitere Magnetschicht oder Metallschicht) an einer Untergrundverlegeeinheit eine feste Verbindung des verlegten Belags. Die Oberflächenverlegeeinheit kann auch von der Untergrundverlegeeinheit abgenommen und gewendet werden, so dass nun die Funktionen der beiden Nutzschichten invertiert sind. Eine solche Anordnung ist besonders ressorcenschonend.

Gemäß einem Ausführungsbeispiel kann bei der Oberflächenverlegeeinheit die Nutzschicht eine Hartbelagschicht und eine direkt an einer Hauptoberfläche, insbesondere direkt an einer Unterseite, der Hartbelagschicht angebrachte Schalldämpfstruktur aufweisen, die zum Dämpfen von Schall bei Belastung der Hartbelagschicht mit einer schallerzeugenden Belastung eingerichtet ist. Die Hartbelagschicht kann als Oberflächenschicht ausgebildet sein. Im Rahmen dieser Beschreibung kann unter einer "Hartbelagschicht" insbesondere eine oberflächennahe Schicht, eine oberflächenzugewandte Schicht oder eine Oberflächenschicht verstanden werden, auf oder nahe der die eigentliche mechanische und/oder chemische Beanspruchung auf dem verlegten Boden- oder Wandbelag vonstatten geht. Bei Parkett ist dies die Schicht, welche ein Benutzer als Fußboden benutzt, um darauf zu gehen. Die Hartbelagschicht kann als rigide Schicht, insbesondere als Brett oder als brettartige Struktur, ausgeführt sein. Die Hartbelagschicht kann ausgebildet sein, von einem Benutzer optisch wahrgenommen zu werden, wenn der Benutzer auf die bestimmungsgemäß verlegte Oberflächenverlegeeinheit blickt. Im Rahmen dieser Anmeldung wird unter einer "Schalldämpfstruktur" insbesondere ein physischer Körper, beispielsweise in Form einer (durchgehenden oder abschnittsweise unterbrochenen) Schalldämpfschicht, verstanden, die unmittelbar an der Hartbelagschicht angebracht ist und bei Einwirken einer mechanischen Belastung auf die Hartbelagschicht dadurch generierte Schallwellen dämpft, absorbiert und/oder eine spürbare mechanische Auslenkung erfährt. Eine solche Schalldämpfstruktur kann aus einer durchgehenden, an einer Unterseite der Hartbelagschicht befestigten weichelastischen Schicht bestehen oder kann aus einzelnen, zusammenhängenden oder nicht zusammenhängenden und eine Unterseite der Hartbelagschicht nur teilweise bedeckenden physischen Strukturen gebildet sein. Die beschriebene Ausgestaltung der Erfindung beruht auf der Erkenntnis, dass mit einer oberflächennah angeordneten Schalldämpfstruktur eines Untergrundbelags Trittschall oder andere Schallphänomenen besonders effizient unterdrückt werden können, die aus einer mechanischen Beanspruchung einer Hartbelagschicht direkt oberhalb der Schalldämpfstruktur resultieren. Während es herkömmlich bekannt ist, an der Unterseite eines Parketts, das heißt einer Anordnung von zum Beispiel insgesamt 20 mm bis 35 mm dicken Schichten, eine dämpfende Struktur anzubringen, setzt die Erfindung auf der Erkenntnis auf, dass das unmittelbare Anbringen der Schalldämpfstruktur an der Unterseite einer aufgrund seiner geringen Dicke ebenfalls biegsamen Hartbelagschicht die messbare Schallentwicklung signifikant reduziert ist. Experimentelle Befunde der Anmelderin haben diese Ergebnisse erbracht.

Gemäß einem Ausführungsbeispiel kann die Oberflächenverlegeeinheit eine Stabilisierungsstruktur zum Stabilisieren der Nutzschicht aufweisen, insbesondere zum Aufnehmen von seitens einer Holzschicht der Nutzschicht ausgeübten Kräften. Die Stabilisierungsteilstruktur kann insbesondere zum Aufnehmen von seitens der Hartbelagschicht ausgeübten Kräften ausgebildet sein. Experimente der Anmelderin haben ergeben, dass bei Vorsehen einer zusätzlichen Stabilisierungsteilstruktur an der Hartbelagschicht Kräfte des arbeitenden Holzes der Hartbelagschicht aufgenommen bzw. unterdrückt werden können, womit die Stabilität und die Lebensdauer der Oberflächenverlegeeinheit als Ganzes deutlich erhöht werden kann.

Gemäß einem Ausführungsbeispiel kann die Stabilisierungsstruktur direkt an die Holzschicht angrenzen. In diesem Fall ist deren stabilisierende Wirkung besonders ausgeprägt.

Die Stabilisierungsstruktur kann zum Beispiel als Faserschicht, insbesondere als Fasermatte, ausgebildet sein. Bevorzugt sind Glasfasermatten oder Kohlefasermatten.

Im Weiteren werden zusätzliche exemplarische Ausführungsbeispiele der Untergrundverlegeeinheit beschrieben. Diese gelten auch für die Oberflächenverlegeeinheit, die Anordnung und das Verfahren.

Erfindungsgemäß weist eine erste Seitenfläche der Stabilitätsschicht ein erstes Eingriffselement (zum Beispiel eine Nut) und eine zweite Seitenfläche der Stabilitätsschicht ein zu dem ersten Eingriffselement komplementäres zweites Eingriffselement (zum Beispiel eine Feder) auf, wobei das erste Eingriffselement mit einem korrespondierenden zweiten Eingriffselement und das zweite Eingriffselement mit einem korrespondierenden ersten Eingriffselement von korrespondierenden Untergrundverlegeeinheiten verbindbar sind. Insbesondere kann eine erste Seitenfläche der Stabilitätsschicht eine Nut und eine zweite Seitenfläche der Stabilitätsschicht eine Feder aufweisen, wobei die Nut mit einer korrespondierenden Feder und die Feder mit einer korrespondierenden Nut von korrespondierenden Untergrundverlegeeinheiten verbindbar sind. Alternativ zu einer Nut- und Federverbindung bzw. zu einer Spundung ist auch jede andere beliebige formschlüssige, reibschlüssige oder kraftschlüssige Verbindung zwischen benachbarten Seitenflächen oder Kanten der Untergrundverlegeeinheiten ermöglicht. An aneinandergrenzenden Seitenflächen einer Untergrundverlegeeinheit können diese zum Beispiel durch eine einfache Klickverbindung miteinander in Eingriff gebracht werden. Dadurch ist selbst bei relativ kleinen Verbindungskräften durch die Verbindungsstruktur oder Verbindungsstrukturen eine sichere Verlegung des Parketts ermöglicht.

Alternativ dazu ist es auch möglich, die gesamte umlaufende Seitenfläche der Oberflächenverlegeeinheiten und/oder der Untergrundverlegeeinheiten mit einer Nut zu versehen und eine Feder als separates Bauteil in die Doppelnuten zwischen benachbarten Verlegeeinheiten zum Ausbilden einer seitlichen Verbindung einzuschieben.

Gemäß einem Ausführungsbeispiel kann die Untergrundverlegeeinheit ferner eine andere (d.h. zweite) Verbindungsstruktur an einer dem Untergrund zugewandten Oberfläche der Untergrundverlegeeinheit aufweisen, die zum Verbinden, insbesondere zum lösbaren Verbinden, mit dem Untergrund ausgebildet ist. Gemäß diesem Ausführungsbeispiel kann die Untergrundverlegeeinheit an beiden ihren oberen und unteren Hauptoberflächen jeweils eine Verbindungsschicht aufweisen. Damit kann die Untergrundverlegeeinheit an ihrer Unterseite reversibel lösbar an einem Untergrund, insbesondere einem bauseitigen Untergrund (wie einem Stein-, Beton- oder Estrich- oder Holzboden) befestigt werden und kann an der gegenüberliegenden Oberfläche mit einer Oberflächenverlegeeinheit gemäß den oben beschriebenen Merkmalen gekoppelt werden. Demzufolge kann die obere Verbindungsschicht der Untergrundverlegeeinheit an die untere Verbindungsschicht der Oberflächenverlegeeinheit angepasst sein. Gemäß diesem Ausführungsbeispiel können somit die Verbindungsschichten von Oberflächenverlegeeinheit und Untergrundverlegeeinheit korrespondierend ausgebildet sein. Zum Beispiel können sie als korrespondierende Klettverschlussflächen ausgebildet sein. Zum Beispiel kann eine Klettverbindungsschicht des männlichen Typs und die andere Klettverbindungsschicht des weiblichen Typs sein. Alternativ können die beiden Verbindungsschichten einander anziehende Magnetschichten sein.

Gemäß einem Ausführungsbeispiel kann die andere Verbindungsschicht entsprechend der Verbindungsschicht mit den oben beschriebenen Merkmalen ausgestaltet sein. Die Verbindungsstruktur der Untergrundverlegeeinheit kann diejenigen Merkmale aufweisen, die oben Bezug nehmend auf die Oberflächenverlegeeinheit beschrieben worden sind. Zur Vermeidung von Wiederholungen wird somit auf die obige Beschreibung verwiesen.

Gemäß einem Ausführungsbeispiel kann die Stabilitätsschicht aus einem Holzwerkstoff, insbesondere aus Massivholz, ausgebildet sein. Eine solche Stabilitätsschicht aus Massivholz kann somit das gesamte Parkett, gebildet aus der Nutzschicht, der Stabilitätsschicht und optional einer unterhalb der Stabilitätsschicht angeordneten Gegenzugfurnierschicht, stützen.
Gemäß einem Ausführungsbeispiel kann die Verbindungsstruktur direkt an der Stabilitätsschicht angebracht sein. Anders ausgedrückt kann die Anordnung zwischen Verbindungsstruktur und Stabilitätsschicht von weiteren Zwischenschichten frei sein, was eine annähernd unmittelbare Verbindung der Stabilitätsschicht zum Beispiel an einer Nutzschicht einer Oberflächenverlegeeinheit ermöglicht.

Gemäß einem Ausführungsbeispiel kann die Untergrundverlegeeinheit ferner eine Gegenzugfurnierschicht (kann auch ein anderes Material sein (Papier etc.)) aufweisen, wobei die Stabilitätsschicht zwischen der Verbindungsstruktur und der Gegenzugfurnierschicht angeordnet ist. Eine solche Gegenzugsfurnierschicht kann zu Akustik- oder Trittschalldämpfungszwecken vorgesehen sein und kann somit gemeinsam mit der Stabilitätsschicht und der Nutzschicht der korrespondierenden Oberflächenverlegeeinheit einen herkömmlichen Dreischichtparkett bilden, wobei die erfindungsgemäße Anordnung den Vorteil hat, dass bei abgenutzter oder abgeschliffener Nutzschicht nur diese ersetzt werden muss.
Gemäß einem Ausführungsbeispiel kann die Gegenzugfurnierschicht aus einem anderen Holzwerkstoff bzw. einem anderen Vollholz ausgebildet sein als die Stabilisierungsschicht. Somit kann die Gegenzugfurnierschicht bezüglich der akustischen Dämpfungseigenschaften optimiert werden, wohingegen die Stabilisierungsschicht zu Stabilisierungszwecken optimiert werden kann.

Gemäß einem Ausführungsbeispiel kann eine Unterseite der Untergrundverlegeeinheit eine oder mehrere Aussparungen aufweisen, insbesondere ausgebildet als Kanäle, weiter insbesondere als Kabelkanäle. Auf diese Art und Weise kann nicht nur die akustische Dämpfung des verlegten Parketts verbessert werden, sondern es können die Aussparungen weiter dazu verwendet werden, um unterhalb des Parketts elektrische, optoelektronische, fluidische oder sonstige Leitungen zu verlegen, womit die Funktionalität des Parketts weiter verbessert ist. Statt als Kabelkanäle können die Aussparungen auch als Luftschächte, etc. verwendet werden.

Gemäß einem Ausführungsbeispiel kann die Untergrundverlegeeinheit in einer Gesamtdicke zwischen ungefähr 5 mm und ungefähr 30 mm, insbesondere zwischen ungefähr 8 mm und ungefähr 20 mm, weiter insbesondere zwischen ungefähr 10 mm und ungefähr 15 mm, ausgebildet sein. Bei diesen Dicken ist eine gleichsam stabile wie auch schalldämpfende Anordnung ermöglicht. Es ist ferner ersichtlich, dass die Komponenten der Untergrundverlegeeinheit, die üblicherweise noch in einem guten Zustand sind, wenn eine Nutzschicht bereits ersetzt werden muss, unverändert verlegt bleiben können, ohne dass das entsprechende Material verloren wird. Nur die Nutzschicht bzw. die Oberflächenverlegeeinheit ist in einem solchen Ausführungsbeispiel zu ersetzen.

Im Weiteren werden zusätzliche exemplarische Ausführungsbeispiele der Anordnung beschrieben.

Eine erfindungsgemäße Anordnung weist eine Mehrzahl der zuvor beschriebenen Untergrundverlegeeinheiten und Oberflächenverlegeeinheiten auf.

Erfindungsgemäß ist eine Unterseite der Oberflächenverlegeeinheiten mit einer ersten Verbindungsstruktur und eine Oberseite der Untergrundverlegeeinheiten mit einer zweiten Verbindungsstruktur versehen, wobei die ersten Verbindungsstrukturen und die zweiten Verbindungsstrukturen im verlegten Zustand zum Bilden einer lösbaren Verbindung zwischen den Oberflächenverlegeeinheiten und den Untergrundverlegeeinheiten zusammenwirken. Dadurch ist eine besonders stabile Befestigungswirkung zwischen Oberflächenverlegeeinheit und darunterliegender Untergrundverlegeeinheit möglich, da korrespondierende Verbindungsstrukturen zusammenwirken (zum Beispiel eine magnetische Anziehungskraft aufeinander ausüben), um hier eine feste, aber dennoch lösbare Verbindung zu schaffen.

Gemäß einem Ausführungsbeispiel können die Oberflächenverlegeeinheiten und die Untergrundverlegeeinheiten derart dimensioniert und geformt sein, dass im verlegten Zustand Grenzen zwischen benachbart verlegten Untergrundverlegeeinheiten und Grenzen zwischen benachbart verlegten Oberflächenverlegeeinheiten gegeneinander seitlich (in ein oder vorzugsweise zwei Dimensionen) versetzt, insbesondere stoßfrei angeordnet, sind. Es hat sich gezeigt, dass beim Vorsehen eines seitlichen Versatzes zwischen Untergrundverlegeeinheiten und Oberflächenverlegeeinheiten eine besonders stabile Konfiguration erreicht ist. Anders ausgedrückt können Seitenkanten von aneinander angrenzenden Oberflächenverlegeeinheiten gegenüber Seitenkanten von aneinander angrenzenden Untergrundverlegeeinheiten seitlich versetzt werden, so dass diese nicht Stoß an Stoß verlegt werden. Dadurch kann - aufgrund der mechanischen Spannungseigenschaften von Holz- die Stabilität der gesamten Anordnung signifikant verbessert werden. Es hat sich gezeigt, dass diese Maßnahme besonders bei Verwendung einer Klettverschlussverbindung zwischen Untergrundverlegeeinheiten und Oberflächenverlegeeinheiten zu einer verbesserten Befestigung führt.

Gemäß einem Ausführungsbeispiel kann eine Abstandshalterstruktur an einer unterseitigen Schicht der Untergrundverlegeeinheiten vorgesehen sein, wobei mittels der Abstandshalterstruktur ein Leerraum zwischen der unterseitigen Schicht und dem Untergrund ausbildbar und somit die unterseitige Schicht gegenüber dem Untergrund im verlegten Zustand der Untergrundverlegeeinheiten beabstandet haltbar ist. Damit kann eine Doppelbodenkonstruktion ermöglicht werden, so dass Installationen aller Art in dem Hohlraum verlegt werden können. Die Abstandshalterstruktur kann zum Beispiel in Form von unterseitigen Stützen ausgebildet sein, die an der untersten Grenzschicht der Untergrundverlegeeinheit montiert sein können.

Im Weiteren werden zusätzliche exemplarische Ausführungsbeispiele des Verfahren beschrieben.

Gemäß einem Ausführungsbeispiel kann nach dem Lösen anstelle mindestens einer abgelösten Oberflächenverlegeeinheit mindestens eine neue Oberflächenverlegeeinheit verlegt werden, wobei jede neue Oberflächenverlegeeinheit eine Nutzschicht aus Holz und eine direkt an einer Unterseite der Nutzschicht angebrachte Verbindungsstruktur zum Verbinden mit der Untergrundverlegeeinheit aufweist. Auf diese Art und Weise ist es möglich, einzelne, abgenutzte oder zerstörte Oberflächenverlegeeinheiten durch einzelne entsprechende neue Oberflächenverlegeeinheiten zu ersetzen, ohne die anderen Oberflächenverlegeeinheiten abzulösen und vor allem ohne die noch möglicherweise funktionsfähigen darunter angeordneten Untergrundverlegeeinheiten abzulösen oder zu ersetzen. Somit ist mit minimalem Aufwand eine Renovierung oder Sanierung einzelner Oberflächenverlegeeinheiten ermöglicht. Das Lösen kann zum Beispiel durch bloßes Abnehmen einzelner Oberflächenverlegeeinheiten ohne den Einsatz von Werkzeug oder ohne Zerstörung einer Verbindungsschicht erreicht werden. Alternativ ist auch möglich, spezielle Werkzeuge zum Montieren bzw. Demontieren der Boden- oder Wandbeläge vorzusehen.

Gemäß einem Ausführungsbeispiel können auch einzelne Untergrundverlegeeinheiten ausgewechselt werden. Hierfür sind zunächst eine oder mehrere Oberflächenverlegeeinheiten, welche die auszuwechselnde Untergrundverlegeeinheit überdecken, von dem Parkettverbund herauszulösen und abzunehmen. Dann kann die freigelegte Untergrundverlegeeinheit vom Untergrund abgenommen werden. Die Verbindungsstrukturen von Oberflächenverlegeeinheiten und/oder Untergrundverlegeeinheit und/oder Untergrund bleiben dabei unversehrt mit der jeweiligen Komponente verbunden. Nun kann die neue Untergrundverlegeeinheit auf den Untergrund aufgesetzt werden. Nachfolgend können die zuvor herausgelösten Oberflächenverlegeeinheiten auf die neue Untergrundverlegeeinheit aufgesetzt werden. Auch dieses Ausführungsbeispiel macht vom modularen Charakter des Systems Gebrauch.

Gemäß einem Ausführungsbeispiel kann das Lösen durch einen Benutzer händisch, insbesondere werkzeugfrei, durchgeführt werden. Dadurch ist der Aufwand zum Abnehmen von Oberflächenverlegeeinheiten und/oder Untergrundverlegeeinheiten denkbar klein.

Gemäß einem Ausführungsbeispiel kann die Nutzschicht mit daran angebrachter Verbindungsstruktur (d.h. die Oberflächenverlegeeinheit) als Einwegparkett verwendet werden. Demzufolge kann, zum Beispiel nach Abnutzung der Nutzschicht oder nach deren Beschädigung, ohne Abschleifen oder sonstige Renovierungsmaßnahme die die Oberflächenverlegeeinheit durch eine andere die Oberflächenverlegeeinheit ersetzt werden. Alternativ ist es aber auch möglich, den Parkett nach Abnutzung wieder aufzubereiten. Z.B. kann der Parkett abgeschliffen, versiegelt und wieder verwendet werden. Gemäß einem exemplarischen Ausführungsbeispiel der Erfindung sind somit lösbare und wiederverbindbare Verbindungen geschaffen. Bei dem lösbaren und wiederverbindbaren Element kann es sich um ein Zweischicht-, Dreischicht- oder Massivparkett (bei Verbindung zum Untergrund als Gegenstück der Verbindung) handeln. Alternativ oder ergänzend kann es sich bei dem lösbaren und wiederverbindbaren Element um eine Deckschicht aus Massivholz (sowohl innerhalb des Produkts und/oder zum Untergrund hin) mit einer Stärke von beispielsweise 1,5 mm bis 4 mm handeln.

Die besagten Zweischicht-, Dreischicht- oder Massivparkettelemente sowie massiven Deckschichten können dabei sowohl aus Hartholz, aus Weichholz oder aus modifiziertem Holz (thermobehandelt, beschichtet, imprägniert, geräuchert, etc.) gebildet sein. Andere Materialien, die für das lösbare Element (Oberflächenverlegeeinheit, Untergrundverlegeeinheit) eingesetzt werden können, sind Kunststoff, Metall, Velours, etc.

Die Verbindung eines solchen Elements kann auf verschiedenen Untergründen und verschiedenen Ausführungen erfolgen.

Gemäß einem Ausführungsbeispiel kann eine flächige Verbindung (vollflächig, Streifen, etc.) auf dem Untergrund (Wand, Decke, Boden etc.) erfolgen. So ist eine Zweischicht-, Dreischicht- oder Massivholzparkettverlegeeinheit auf Untergrund (zum Beispiel Estrich, Holzboden, Fliesen, Laminat, PVC-Belag, Teppiche etc.) möglich. Die Verbindung erfolgt dabei vollflächig oder streifig auf das Gegenstück der Erfindung.
Es ist alternativ aber auch möglich, eine Deckschicht aus Massivholz auf werkseitig hergestelltem Unterbau (aus Holzwerkstoff oder Holzverbundstoff oder Vollholz) mit einer Breiten- und Seitenverbindung (zum Beispiel Nut, Feder oder Klick) auszustatten. Besagter Unterbau (das heißt das Gegenstück der Verbindung) kann dabei schwimmend, vollflächig verklebt oder streifenverklebt verlegt werden. Auf diese wird die Deckschicht aufgebracht.

Gemäß noch einem anderen Ausführungsbeispiel der Erfindung kann eine Deckschicht aus Massivholz auf einen Untergrund (zum Beispiel Estrich, Holzboden, Fliesen, Laminat, PVC-Belag, Teppich, etc.) aufgebracht werden. Die mitgelieferte Verbindungskomponente kann schwimmend oder vollflächig auf den Untergrund (Estrich, Holzboden, Fliesen, Laminat, PVC-Belag, Teppich, etc.) aufgebracht werden.
Es ist eine Breiten- und Seitenverbindung zwischen Deckschicht zu Deckschicht möglich. Solche Verbindungen können sowohl bei der Ausführung auf werkseitig hergestelltem Unterbau sowie bei der Verbindung der Deckschicht auf dem Untergrund entsprechend ausgebildet werden.

Für die Verbindungsstrukturen sind verschiedene Möglichkeiten realisierbar, darunter Klettverschluss, Magnetverschluss, Klebeband, lösbare Klebstoffe (reversible Adhäsion), etc. Somit können zum Verlegen die verwendeten Untergrundverlegeeinheiten und/oder Oberflächenverlegeeinheiten einfach aufgelegt oder aufgesetzt werden. Zum Entfernen können diese einfach abgenommen werden. Die Nutzschicht kann als Decklage fungieren und zum Beispiel einmal abgeschliffen werden. Dies kann z.B. auch durch Impulse (Strom, Wärme, Bimetall-Effekt oder anderes) bewirkt werden.

Anstelle des separaten Vorsehens einer Stabilitätsschicht (Massivholzschicht) und einer Gegenzugsfurniere (dünne Holzschicht) können diese auch einstückig ausgebildet werden. Die Nutzschichtdicke kann auf einen Nutzungszyklus hin reduziert werden, so dass es einem Benutzer zum Beispiel möglich wird, alle fünf Jahre ein neues Parkett zu haben, ohne dass ein sehr großer Verlegeaufwand nötig wird.

Europäische Holzarten, die zu Oberflächenverlegeeinheiten oder Untergrundverlegeeinheiten verarbeitet werden können, sind Eiche, Buche, Ahorn, Birke, Nussbaum, Kirsche, Esche, Olive, Akazie, Ulme, Apfelbaum, Birnbaum und Edelkastanie. Außereuropäische Holzarten, die zum Beispiel zu Oberflächenverlegeeinheiten oder Untergrundverlegeeinheiten verarbeitet werden können, sind Merbau, Wenge, Teak oder Mahagoni.

Als Vollholz, aus dem Oberflächenverlegeeinheiten und/oder Untergrundverlegeeinheiten vollständig oder teilweise gebildet sein können, können Holzerzeugnisse bezeichnet werden, deren Querschnitte aus einem Baumstamm herausgearbeitet und optional spanabhebend (Bohren, Fräsen, Hobeln, etc.) weiterverarbeitet wurden. Das Gefüge des Holzes wird, anders als bei Brettschichtholz und Holzwerkstoffen, nicht mechanisch oder mechanisch-chemisch verändert. Auch eine Verbindung von verschiedenen Werkstoffen ist erfindungsgemäß möglich.

Bei mehrschichtigen Untergrundverlegeeinheiten kommen als Träger auch Holzwerkstoffe zum Einsatz. Holzwerkstoffe können Werkstoffe sein, die durch Zerkleinern von Holz und anschließendes Zusammenfügen der Strukturelemente erzeugt werden. Größe und Form der Holzpartikel entscheiden über die Art des Holzwerkstoffes und seine Eigenschaften.

Die Holzpartikel können ohne oder mit Bindemitteln oder mechanischen Verbindungen miteinander verbunden sein.

Parkett, das aus Oberflächenverlegeeinheiten und/oder Untergrundverlegeeinheiten gebildet ist, kann zum Beispiel als Massivparkett oder Mehrschichtparkett ausgebildet sein. Massivparkett kann insbesondere aus Massivholzstücken aufgebaut sein, die erfindungsgemäß mit Verbindungsstrukturen versehen sein können. Massivparkett kann roh verlegt und dann mit einer Parkettschleifmaschine abgeschliffen werden. Anschließend kann eine Oberflächenbehandlung mit Parkettlack, Fußbodenöl oder Wachs erfolgen. Mehrschichtparkett kann Zweischichtparkett oder Dreischichtparkett sein. Die sichtbare Oberflächenschicht aus der jeweils prägenden Holzart kann zum Beispiel 0,5- 2 mm bis 4 mm dick und auf einer oder mehreren Trägerschichten aus billigerem Nadelholz oder auf eine Trägerplatte aus Holzwerkstoff geklebt sein.

Der lösbar verbindbare Bodenbelag, d.h. die Oberflächenverlegeeinheit, kann zum lösbaren Anbringen an dem Untergrund im Terrassenbereich eingesetzt werden. Somit kann auch auf einer Terrasse, wo aufgrund der Witterungseinflüsse eine Oberflächenverlegeeinheit besonders starker Abnutzung ausgesetzt ist, lediglich die dünne Oberflächenverlegeeinheit ausgetauscht werden, ohne dass ein vollständiges Neuverlegen des gesamten Terrassenbelags nötig ist.

Im Folgenden werden exemplarische Ausführungsbeispiele der vorliegenden Erfindung mit Verweis auf die folgenden Figuren detailliert beschrieben.
Fig. 1 zeigt eine Querschnittansicht einer Oberflächenverlegeeinheit.
Fig. 2 zeigt einen Querschnitt einer Untergrundverlegeeinheit.
Fig. 3 zeigt verlegten Parkett, bei dem Oberflächenverlegeeinheiten gemäß Fig. 1 und Untergrundverlegeeinheiten gemäß Fig. 2 auf einem Untergrund verlegt worden sind.
Fig. 4 zeigt eine andere Anordnung von verlegtem Parkett, bei dem Oberflächenverlegeeinheiten unter Verwendung von zwei Verbindungsschichten auf einem Untergrund befestigt worden sind.
Fig. 5 zeigt eine erfindungsgemäße Anordnung aus Oberflächenverlegeeinheiten und Untergrundverlegeeinheiten, die auf einem Untergrund verlegt worden sind.
Fig. 6 zeigt eine unterseitige Draufsicht einer Oberflächenverlegeeinheit mit separaten Verbindungsstrukturen.
Fig. 7 zeigt eine unterseitige Draufsicht einer Oberflächenverlegeeinheit mit einer strukturierten Verbindungsschicht.
Fig. 8 zeigt eine Querschnittansicht einer Oberflächenverlegeeinheit, die als Wendeparkett ausgeführt ist.
Fig. 9 zeigt eine Querschnittansicht einer Oberflächenverlegeeinheit, die auf horizontalen Oberflächen einer Treppe ist.
Fig. 10 zeigt eine andere Anordnung aus einer Oberflächenverlegeeinheit und einer Untergrundverlegeeinheit, die gemeinsam als Doppelbodenverlegeeinheit ausgebildet sind.
Fig. 11 zeigt eine andere Anordnung aus Doppelbodenverlegeeinheiten gemäß Fig. 10.
Fig. 12 zeigt eine Querschnittsansicht einer Oberflächenverlegeeinheit mit einer oberflächennahen Schalldämpfschicht.
Fig. 13 zeigt eine andere Oberflächenverlegeeinheit, bei der eine Schalldämpfschicht aus einer Stabilisierungsteilschicht und einer Dämpfteilschicht ausgebildet ist.
Fig. 14 zeigt eine weitere Oberflächenverlegeeinheit, bei der zwischen einer Hartbelagschicht und einer Verbindungsschicht eine Glasfasermatte als Stabilisierungsschicht angeordnet ist.
Gleiche oder ähnliche Komponenten in unterschiedlichen Figuren sind mit gleichen Bezugsziffern versehen.
Gemäß exemplarischen Ausführungsbeispielen der Erfindung wird eine Anordnung zum Bilden eines Belages aufweisend eine Mehrzahl von Untergrundverlegeeinheiten und Oberflächenverlegeeinheiten bereitgestellt.

Wenngleich im Weiteren spezielle Ausführungsbeispiele anhand von Bodenbelägen beschrieben werden, sind diese Ausführungsbeispiele auch auf Wand- oder Deckenbeläge anwendbar.
**Fig. 1** zeigt eine Oberflächenverlegeeinheit 100 zum - gemeinsam mit anderen, gleichartigen Oberflächenverlegeeinheiten 100 - reib- oder formschlüssigen Verlegen auf einem in Fig. 1 nicht gezeigten Untergrund. Die plattenartige Oberflächenverlegeeinheit 100 ist in Fig. 1 in einer Querschnittansicht gezeigt. Dort ist zu erkennen, dass jede Oberflächenverlegeeinheit 100 eine Nutzschicht 102 aus Massivholz aufweist, die eine Dicke d von zum Beispiel 2 mm aufweist. An einer Oberseite der Nutzschicht 102 ist eine Schutzlackschicht 106 auflackiert, welche die Nutzschicht 102 vor mechanischen und/oder chemischen Einflüssen der Umgebung schützt. Anders ausgedrückt ist die

Schutzlackschicht 106 diejenige Schicht, auf der ein Benutzer beim Durchschreiten eines Raumes auftritt, in dem die Oberflächenverlegeeinheiten 100 als Parkett verlegt sind.

An einer der Oberseite mit der Schutzlackschicht 106 gegenüberliegenden Unterseite der Nutzschicht 102 ist eine Verbindungsschicht 104 aufgeklebt oder in anderer Weise aufgebracht, die zum Verbinden mit dem Untergrund eingerichtet ist. Die Verbindungsschicht 104 kann zum Beispiel eine Magnetmatte, eine Klettverbindungsschicht oder dergleichen sein, mit der die Oberflächenverlegeeinheit 100 einfach auf einen Untergrund (mit einer entsprechenden korrespondierenden Verbindungsschicht zum Verbinden mit der Verbindungsschicht 104) aufgesetzt werden kann, um das Parkett auszubilden. Dadurch ist ein aufwendiges Verlegen des Parketts entbehrlich, da die Oberflächenverlegeeinheit 100 nicht nur auf einen Untergrund händisch und somit werkzeugfrei aufgesetzt werden kann, sondern auch wieder reversibel von dem Untergrund abgelöst werden kann, indem einfach die Klettverbindung oder die Magnetverbindung durch Muskelkraft überwunden wird. Gemäß dem gezeigten Ausführungsbeispiel ist die Verbindungsschicht 104 vollflächig an der gesamten Unterseite der Nutzschicht 102 angebracht. Zum Beispiel kann eine Magnetmatte als Verbindungsschicht 104 an einer Unterseite der Nutzschicht 102 aufgeklebt sein.

Wie in Fig. 1 zu erkennen ist, ist der Aufbau der Oberflächenverlegeeinheit 100 denkbar einfach, da diese nur die Nutzschicht 102, die Schutzbeschichtung 106 und die Verbindungsschicht 104, ansonsten aber keine weiteren Komponenten aufweist und dennoch direkt auf einen Untergrund aufgesetzt werden kann, um den Bodenbelag fertig auszubilden.

Die Nutzschicht 102 kann zum Beispiel aus Voll- oder Massivholz gefertigt sein. Sie kann in ihrer Dicke d so bemessen sein, dass sie für einen Nutzungszyklus geeignet ist und nach dieser Nutzung ausgewechselt werden sollte. Sie kann in ihrer Dicke d alternativ so bemessen sein, dass sie zum Beispiel einmal abgeschliffen werden kann, bevor sie nach erneuter Abnutzung ausgewechselt werden sollte. Somit kann die Dicke der Nutzschicht 102 wesentlich geringer sein als herkömmliches Zwei- oder Dreischichtparkett.

In Fig. 1 ist gestrichelt angedeutet, dass eine Seitenfläche der Nutzschicht 102 zumindest teilweise (gemäß Fig. 1 nur entlang der Hälfte des Umfangs) mit der Verbindungsstruktur 104 versehen sein kann, so dass im verlegten Zustand seitlich aneinandergrenzende Oberflächenverlegeeinheiten 100 mittels der Verbindungsstruktur 104 seitlich miteinander verbunden sind.

**Fig. 2** zeigt eine Untergrundverlegeeinheit 200. Diese kann zum Beispiel gemeinsam mit der in Fig. 1 gezeigten Oberflächenverlegeeinheit 100 verwendet werden. Die Untergrundverlegeeinheit 200 ist zum Verlegen auf einem Untergrund (nicht gezeigt in Fig. 2) mit anderen Untergrundverlegeeinheiten 200 gleichen Typs eingerichtet. Insbesondere kann diese als Unterlage für die Oberflächenverlegeeinheiten 100 gemäß Fig. 1 dienen.

Die Untergrundverlegeeinheit 200 weist eine Stabilitätsschicht 202 einer Dicke b von zum Beispiel 15 mm auf. Die Stabilitätsschicht 202 kann aus Massivholz gefertigt sein und ist zum Stabilisieren einer oberhalb der Stabilitätsschicht 202 anbringbaren Oberflächenverlegeeinheit 100 eingerichtet.

Ferner ist an einer Oberseite der Untergrundverlegeeinheit 200 eine Verbindungsstruktur 104 aufgeklebt, die direkt an der Stabilitätsschicht 202 befestigt ist. Die Verbindungsschicht 104 ist zum Verbinden mit der Verbindungsschicht 104 der Oberflächenverlegeeinheit 100 eingerichtet. Anders ausgedrückt sind die als Magnetmatten ausgebildeten Verbindungsschichten 104 an der Nutzschicht und an der Stabilitätsschicht 202 so ausgebildet, dass diese einander magnetisch anziehen.

Daher braucht die Oberflächenverlegeeinheit 100 nur auf die Untergrundverlegeeinheit 200, die bereits auf einem Untergrund verlegt ist, aufgelegt zu werden. Ferner ist in Fig. 2 gezeigt, dass an einer der Oberseite gegenüberliegenden Unterseite der Untergrundverlegeeinheit 200 eine weitere Verbindungsschicht 104 angebracht ist. Diese ist optional. Die weitere Verbindungsschicht 104 ist an einer Unterseite einer Gegenzugfurnierschicht 204, das heißt einer dünnen Holzschicht, angebracht, die zwischen der weiteren Verbindungsschicht 104 und der Stabilitätsschicht 202 verklebt ist. Die Gegenzugsfurnierschicht 204 dient zum Verringern von Trittschall, wenn das Parkett verlegt ist und vermag mechanische Spannungen, sie sich im verlegten Parkett ausbilden können, zu mindern. Mit der optionalen weiteren Verbindungsstruktur 104 an einer Unterseite der Gegenzugsfurnierschicht 204 kann eine Verbindung der Unterseite der Untergrundverlegeeinheit 200 mit einem bauseitigen Untergrund weiter verbessert werden.

In Fig. 2 ist gestrichelt angedeutet, dass eine Seitenfläche der Stabilitätsschicht 202 und/oder der Gegenzugfurnierschicht 204 zumindest teilweise (gemäß Fig. 2 entlang des gesamten Umfangs) mit der Verbindungsstruktur 104 versehen ist, so dass im verlegten Zustand seitlich aneinandergrenzende Untergrundverlegeeinheiten 200 mittels der Verbindungsstruktur 104 seitlich miteinander verbunden sind.

**Fig. 3** zeigt einen Parkettboden 310, der auf einem Estrichuntergrund 300 verlegt ist.

Eine Anordnung 320 wird erhalten, indem zunächst eine Mehrzahl von Untergrundverlegeeinheiten 200, wie in Fig. 2 gezeigt, auf dem Estrichuntergrund 300 verlegt werden. Zuvor kann der Estrichuntergrund 300 erforderlichenfalls mit einer Verbindungsschicht 104, zum Beispiel einer Magnetmatte, versehen werden. Diese kann magnetisch anziehend zu der als Magnetmatte ausgebildeten Verbindungsschicht 104 an einer Unterseite der Untergrundverlegeeinheiten 200 vorgesehen werden. Nachdem die Untergrundverlegeeinheiten 200 auf dem mit der Magnetmatte 104 ausgestatteten Estrichbetonboden 300 verlegt worden sind, können nachfolgend einzelne Oberflächenverlegeeinheiten 100 aufgesetzt werden. Wiederum sind die als Magnetmatten ausgebildeten Verbindungsschichten 104, 104 an einer Grenzfläche zwischen Oberflächenverlegeeinheiten 100 und Untergrundverlegeeinheiten 200 einander anziehend ausgebildet. Dadurch wird die in Fig. 3 gezeigte Anordnung 320 erhalten.

Anstelle des Estrichbetonboden 300 kann auch jede andere geeignete Untergrund (z.B. Fliesen, Parkett, Estrich, Holzdecke, Asphalte etc.) eingesetzt werden.

Wenn zum Beispiel eine Oberflächenverlegeeinheit 100 an der Oberfläche abgenutzt oder beschädigt ist, kann diese einfach händisch herausgelöst werden, indem die anziehende Magnetkraft zwischen den Magnetmatten 104, 104 zwischen einer Oberflächenverlegeeinheit 100 und einer entsprechend damit in Kontakt gebrachten Untergrundverlegeeinheit 200 überwunden wird. Dann kann eine andere Oberflächenverlegeeinheit 100 einfach eingesetzt werden. Dies ist werkzeugfrei, zerstörungsfrei und ohne großen Aufwand möglich, wobei die darunter vorhandenen und möglicherweise noch intakten Untergrundverlegeeinheiten 200 unverändert verlegt bleiben können. Sollte eine Untergrundverlegeeinheit 200 beschädigt werden, so können die darüber angeordneten Oberflächenverlegeeinheiten 100 zwischenzeitlich abgenommen werden, die beschädigte Untergrundverlegeeinheit 200 entsprechend ebenfalls abgenommen werden und durch eine einwandfreie andere Untergrundverlegeeinheit 200 ersetzt werden. Dann können einfach die Oberflächenverlegeeinheiten 100 wieder aufgelegt werden, so dass auch das Ersetzen einzelner Untergrundverlegeeinheiten 200 mit sehr geringem Aufwand möglich ist.

Fig. 3 zeigt in einer Dimension, dass die Oberflächenverlegeeinheiten 100 und die Untergrundverlegeeinheiten 200 zueinander versetzte Verbindungskanten zu jeweils benachbarten Oberflächenverlegeeinheiten 100 bzw. Untergrundverlegeeinheiten 200 aufweisen, was zu einer stoßfreien und daher mechanisch besonders stabilen Konfiguration führt.

**Fig. 4** zeigt Parkett 400, das besonders einfach ausgebildet ist.

Entgegen einer erfindungsgemäßen Anordnung sind einzelne Oberflächenverlegeeinheiten 100 einfach auf einen bauseitigen Untergrund 300 mit daran angebrachter Verbindungsmatte 104 (zum Beispiel Magnetmatte) aufgesetzt. Bei einer derartigen nicht erfindungsgemäßen Anordnung ist auch möglich, die Verbindungsmatte 104 an der Oberseite des Untergrunds 300 wegzulassen, wenn zum Beispiel die Verbindungsschichten 104 an der Unterseite der Oberflächenverlegeeinheiten 100 aus einer Mehrfachklebeschicht (zum Beispiel doppelseitiges Klebeband) oder als Rutschmatte oder als Anordnung von Saugnäpfen gebildet sind, also kein Gegenstück benötigen.

**Fig. 5** zeigt Parkett 530 gemäß einem Ausführungsbeispiel der Erfindung im verlegten Zustand. Gemäß Fig. 5 ist gezeigt, dass die dort verwendete Untergrundverlegeeinheit 540 gemäß einem exemplarischen Ausführungsbeispiel der Erfindung an Seitenkanten Nuten 542 bzw. korrespondierende Federn 5544 aufweisen, so dass benachbarte Untergrundverlegeeinheiten 540 unter Ausbilden einer Nut- und Federverbindung (andere Arten von Verbindungen sind ebenfalls möglich) einfach aneinander angesetzt werden können. Ferner ist gezeigt, dass Aussparungen 504 in Form von Luftschächten oder Kabelkanälen an der Unterseite und/oder Oberseite der Untergrundverlegeeinheiten 540 vorgesehen sein können, womit die Funktionalität des Parketts 530 weiter erhöht wird.

**Fig. 6** zeigt eine Draufsicht einer Unterseite einer Oberflächenverlegeeinheit, bei dem einzelne Verbindungsstrukturen 104, zum Beispiel einzelne Magnetmattenstreifen, nur einen Teil der in Fig. 6 gezeigten Hauptfläche der Oberflächenverlegeeinheit bedecken. Dadurch können Kosten für die Magnetmatten eingespart werden. Auch kann eine thermische Kopplung durch die Oberflächenverlegeeinheiten hindurch verbessert werden, was vorteilhaft sein kann, wenn unter dem Parkett eine Fußbodenheizung verlegt werden soll.

**Fig. 7** zeigt eine Unterseite einer Oberflächenverlegeeinheit, bei der eine Unterseite einer Nutzschicht 102 mit einer strukturierten Magnetmatte 104 bedeckt ist. Dadurch können ebenfalls die Kosten reduziert werden und gleichzeitig der Zusammenhalt der einzelnen Magnetstrukturen weiter verbessert werden.

Maßnahmen gemäß Fig. 6 und Fig. 7 können auch bei erfindungsgemäßen Anordnungen zum Einsatz kommen.

**Fig. 8** zeigt eine Querschnittansicht einer Oberflächenverlegeeinheit 1100, die als Wendeparkett ausgeführt ist. Hierbei weist die Oberflächenverlegeeinheit 1100 eine weitere Nutzschicht 102 auf, welche der Nutzschicht 102 durch die Verbindungsstruktur 104 getrennt gegenüberliegend angeordnet ist, so dass die Oberflächenverlegeeinheit 1100 als Wendebelag ausgestaltet ist.

Die Oberflächenverlegeeinheit 1100 enthält zwei Deckschichten 102 mit einer Magnetmatte 104 in der Mitte. Somit kann der Parkett auf beiden Seiten verlegt werden. Z.B. hat jede Seite eine andere Oberfläche, Farbe etc. In Fig. 8 sind die beiden Nutzschichten 102, 102 mit gleicher Dicke d gezeigt. Es ist allerdings auch möglich, die beiden Schichten 102, 102 aus unterschiedlichen Dicken vorzusehen. Anschaulich wirkt die Kraft der Magnetmatte 104 durch die beiden Holzschicht then 102 hindurch. Aus diesem Grund kann es vorteilhaft sein, die Dicke d in einer Größe zwischen 1 mm und 5 mm, insbesondere in einer Größe zwischen 2 mm und 4 mm, auszubilden.

**Fig. 9** zeigt eine Anordnung 1200, wobei Oberflächenverlegeeinheiten aus Magnetmatte 104 und Nutzschicht 102 auf horizontalen Oberflächen von Treppenstufen 1202 einer Treppe verlegt sind, die mit Magnetmatten 104 als Verbindungsschichten belegt sind.

**Fig. 10** zeigt eine andere Anordnung aus einer Oberflächenverlegeeinheit 100 (mit den oben beschriebenen Merkmalen, siehe zum Beispiel Fig. 3) und einer Untergrundverlegeeinheit 200 (mit den oben beschriebenen Merkmalen, siehe zum Beispiel Fig. 3), die gemeinsam als Doppelbodenverlegeeinheit 1300 ausgebildet sind. Dabei werden Stützen 1302 zwischen dem Untergrund und der Untergrundverlegeeinheit 200 als Abstandshalter eingesetzt. Die Oberflächenverlegeeinheit 100 ist lösbar und auswechselbar auf der Untergrundverlegeeinheit 200 aufgesetzt. In dem mittels der Stützen 1302 aufrechterhaltenen Leerraum zwischen dem Untergrund und der Untergrundverlegeeinheit 200 können beliebige Funktionselemente untergebracht werden, wie zum Beispiel Leerrohre 1304, Elektrokabel 1306, etc.

Mittels der Stützen 1302 als Abstandshalterstruktur kann ein Leerraum zwischen einer unterseitigen Schicht 1308 der Untergrundverlegeeinheit 200 und dem Untergrund ausgebildet werden und somit die unterseitige Schicht 1308 gegenüber dem Untergrund im verlegten Zustand der Untergrundverlegeeinheit 200 beabstandet gehalten werden.

Unter einem Doppelboden wird in diesem Zusammenhang ein zweiter Boden über, d.h. beabstandet von, dem eigentlichen Untergrund des Raumes verstanden. Dadurch bleibt jede Stelle des Raumes unterhalb des Doppelbodens jederzeit zugänglich. Dadurch ist ein Doppelboden besonders geeignet für Räume mit häufigen Änderungen an den Installationen und wenn die Installationen jederzeit schnell zugänglich sein sollen.

**Fig. 11** zeigt eine andere Anordnung 14 aus Doppelbodenverlegeeinheiten 1300 gemäß Fig. 10. In Fig. 11 sind weitere Funktionselemente in Form von Elektrogeräten 1400 gezeigt, die mittels der Elektrokabel 1306 elektrisch versorgt bzw. untereinander verbunden werden können.

**Fig. 12** zeigt eine Querschnittsansicht einer Oberflächenverlegeeinheit 1500mit einer oberflächennahen Schalldämpfschicht 110.

Bei der Oberflächenverlegeeinheit 1500 ist wiederum eine Nutzschicht 1502 vorgesehen. Diese Nutzschicht 1502 weist eine Hartbelagschicht 102, 106 der Dicke d (siehe Fig. 1) und eine direkt an einer Unterseite der Hartbelagschicht 102, 106 angebrachte Schalldämpfschicht 110 auf, die zum Dämpfen von Schall bei Belastung der Hartbelagschicht 102, 106 mit einer schallerzeugenden Belastung eingerichtet ist. Fig. 12 zeigt, dass die Hartbelagschicht 102 als Oberflächenschicht ausgebildet ist.

Die Hartbelagschicht 102, 106 ist eine aus oberflächlich lackiertem (beschichtetem) Vollholz bestehende Oberflächenschicht. Das heißt, dass die Hartbelagschicht 102, 106 die Oberfläche des Untergrundbelags bildet, wenn die Oberflächenverlegeeinheit 1500 verlegt ist. Anders ausgedrückt setzt ein Benutzer seinen Fuß 180 bei Betreten des Parketts im verlegten Zustand unmittelbar auf die Hartbelagschicht 102, 106. Die Hartbelagschicht 102, 106 hat die Dicke d von in diesem Ausführungsbeispiel 3 mm. Darüber hinaus ist direkt an der Unterseite der Hartbelagschicht 102, 106 eine durchgehende Schaumstoffschicht als Schalldämpfschicht 110 angebracht. Diese ist ausgestaltet, bei Ausüben einer Trittbeanspruchung auf die Hartbelagschicht 102, 106 generierte akustische Wellen bzw. Schall zu dämpfen bzw. weitere Schallentwicklung zu unterdrücken. Wenn ein Benutzer also die Oberflächenverlegeeinheit 1500, verlegt auf einem in Fig. 12 nicht gezeigten Untergrund, betritt, so kann es zu einer Entwicklung von Schallwellen kommen. Aufgrund des Vorsehens der Hartbelagschicht 102, 106 mit der genannten geringen Dicke führt eine Bewegung eines Benutzers auf der Oberflächenverlegeeinheit 1500 dazu, dass die Hartbelagschicht 102, 106 merklich gebogen wird und damit einer entsprechenden Belastung ausweicht. Dieser Effekt wird kombiniert mit einer entsprechenden Kompression, unter Generieren einer rücktreibenden Kraft, der Schalldämpfschicht 110. Die Kombination dieser beiden Effekte führt, wie Messungen der Anmelderin ergeben haben, zu einer signifikanten Unterdrückung des entwickelten Schalls und somit zu einer trittschallarmen Parkettverlegeeinheit 1500.

Die Hartbelagschicht 102, 106 besteht aus einer in diesem Ausführungsbeispiel einzigen einstoffigen Holzschicht 102, die oberflächenseitig mit einer Schicht aus Schutzlack (oder Öl) 106 bedeckt ist. Der Schutzlack (oder Öl) 106 ist ein hochelastischer Lack an der Oberfläche der Oberflächenverlegeeinheit 1500, die der unmittelbaren Ausübung von mechanischen und chemischen Einflüssen ausgesetzt ist.

Dieser Lack ist konfiguriert, der Ausgleichsbewegung der dünnen Holzschicht 102 elastisch (das heißt ohne Brechen oder plastische Deformation) zu folgen und mechanische Einwirkungen auf die Oberfläche der Hartbelagschicht 102, 106 von der Holzschicht 102 abzuschirmen.
**Fig. 13** zeigt eine Oberflächenverlegeeinheit 1600, bei der eine Schalldämpfschicht 110 aus einer Glasfasermatte 110b als Stabilisierungsteilschicht und einer Schaumstoffschicht 110a als Dämpfteilschicht ausgebildet ist. Die Schaumstoffschicht 110a kann an der Glasfasermatte 110b verklebt, insbesondere verleimt, sein. Alternativ zu Fig. 13 kann die Schaumstoffschicht 110a oberseitig und die Glasfasermatte 110b unterseitig angeordnet sein.
Die Glasfasermatte 110b hat die Funktion, dass diese bei einem fortgesetzten Arbeiten (d.h. einem fortgesetzten leichten Bewegen) der Holzschicht 102 nach Herstellung bzw. Verlegen der Oberflächenverlegeeinheit 1600 die Holzschicht 102 stabilisiert. Anschaulich sperrt die Glasfasermatte 110b die Holzschicht 102 ab, d.h. mindert oder unterbindet dieses Arbeiten.
Zum Herstellen des Verbunds aus der Glasfasermatte 110b und der Schaumstoffschicht 110a kann flüssiger Klebstoff an der Unterseite der Holzschicht 102 aufgetragen werden. Nach Auflegen der Glasfasermatte 110b und dann der Schaumstoffschicht 110a an die Unterseite der Holzschicht 102 durchdringt der flüssige Klebstoff zunächst die Glasfasermatte 110b und dann die Schaumstoffschicht 110a und sorgt somit für eine innige Verbindung dieser Komponenten.
**Fig. 14** zeigt eine weitere erfindungsgemäße Oberflächenverlegeeinheit 1700, bei der zwischen einer Hartbelagschicht 102, 106 und einer Magnetmatte 104 als Verbindungsschicht eine Glasfasermatte 1702 als Stabilisierungsschicht angeordnet ist. Letztere kann Kräfte des Holzes der Holzschicht 102 aufnehmen bzw. unterdrücken, wenn dieses arbeitet.

Ergänzend ist darauf hinzuweisen, dass "aufweisend" keine anderen Elemente oder Schritte ausschließt und "eine" oder "ein" keine Vielzahl ausschließt. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Anordnung (320) zum Bilden eines Belags, insbesondere eines Parkettbodens (310), auf einem Untergrund (300), wobei die Anordnung (320) aufweist:
eine Mehrzahl von Untergrundverlegeeinheiten (200), die gemeinsam zum Bedecken des Untergrunds (300) auf dem Untergrund (300) verlegbar und mit dem Untergrund (300) verbindbar sind; wobei eine Untergrundverlegeeinheit (200) aufweist:
eine brettartig rigide Stabilitätsschicht (202) zum Stabilisieren einer oberhalb der Stabilitätsschicht (202) anbringbaren Oberflächenverlegeeinheit (100); und
eine an einer Oberseite der Untergrundverlegeeinheit (200) angebrachte Verbindungsstruktur (104), die zum reversibel und zerstörungsfrei lösbaren Verbinden mit der Oberflächenverlegeeinheit (100) eingerichtet ist;
wobei eine der Oberseite gegenüberliegende Unterseite der Untergrundverlegeeinheit (200) zum Verbinden mit dem Untergrund (300) eingerichtet ist;
eine Mehrzahl von Oberflächenverlegeeinheiten (100), die getrennt von den Untergrundverlegeeinheiten (200) vorgesehen und zum Bedecken der verlegten Untergrundverlegeeinheiten (200) eingerichtet sind; wobei eine Oberflächenverlegeeinheit (100) aufweist:
eine Nutzschicht (102), wobei die Nutzschicht (102) eine Dicke in einem Bereich zwischen 0,5 mm und 4 mm hat und als Brett ausgebildet ist;
eine direkt an einer Unterseite der Nutzschicht (102) angebrachte weitere Verbindungsstruktur (104), die zum reversibel und zerstörungsfrei lösbaren Verbinden mit den Untergrundverlegeeinheiten (200) eingerichtet ist,
**dadurch gekennzeichnet, dass**
eine erste Seitenfläche der Stabilitätsschicht (202) ein erstes Eingriffselement und eine zweite Seitenfläche der Stabilitätsschicht (202) ein zu dem ersten Eingriffselement komplementäres zweites Eingriffselement aufweist, wobei das erste Eingriffselement mit einem korrespondierenden zweiten Eingriffselement und das zweite Eingriffselement mit einem korrespondierenden ersten Eingriffselement von korrespondierenden Untergrundverlegeeinheiten (200) verbindbar sind.

2. Anordnung (320) gemäß Anspruch 1, wobei die Oberflächenverlegeeinheit (1600, 1700) eine Stabilisierungsstruktur (110b, 1702) aufweist zum Stabilisieren der Nutzschicht (1502), insbesondere zum Aufnehmen von seitens einer Holzschicht (102) der Nutzschicht (1502) ausgeübten Kräften.

3. Anordnung (320) gemäß Anspruch 1, wobei die Oberflächenverlegeeinheit (100) ferner eine weitere Nutzschicht (102) aufweist, welche der Nutzschicht (102) durch die weitere Verbindungsstruktur (104) getrennt gegenüberliegend angeordnet ist, so dass die Oberflächenverlegeeinheit (1100) als Wendebelag ausgestaltet ist.

4. Verfahren zum Verlegen einer Anordnung gemäß Anspruch 1 zum Bilden eines Belags, insbesondere von Parkett (310), auf einem Untergrund (300), wobei das Verfahren aufweist:
Bedecken des Untergrunds (300), insbesondere eines Gebäudeuntergrunds (300), mit der Mehrzahl von Untergrundverlegeeinheiten (200) mittels Verbindens der Unterseiten der Untergrundverlegeeinheiten (200) mit dem Untergrund (300); und
Bedecken der verlegten Untergrundverlegeeinheiten (200) mit der Mehrzahl von Oberflächenverlegeeinheiten (100) mittels lösbaren Verbindens der Oberseiten der Untergrundverlegeeinheiten (200) mit den Unterseiten der Oberflächenverlegeeinheiten (100) mittels der Verbindungsstruktur (104) und der weiteren Verbindungsstruktur (104);
wobei die Verbindungsstruktur (104) und die weitere Verbindungsstruktur (104) zum reversibel und zerstörungsfrei lösbaren Verbinden der Oberflächenverlegeeinheiten (100) mit den Untergrundverlegeeinheiten (200) eingerichtet sind, und
**dadurch gekennzeichnet, dass**
das erste Eingriffselement mit einem korrespondierenden zweiten Eingriffselement und das zweite Eingriffselement mit einem korrespondierenden ersten Eingriffselement von korrespondierenden Untergrundverlegeeinheiten (200) verbunden werden.

5. Verfahren gemäß Anspruch 4, wobei nach dem Verlegen zumindest ein Teil der Oberflächenverlegeeinheiten (100) von zumindest einem Teil der Untergrundverlegeeinheiten (200) gelöst wird und der gelöste Teil der Oberflächenverlegeeinheiten (100) durch andere Oberflächenverlegeeinheiten (100) ersetzt wird.

6. Verfahren gemäß Anspruch 4, wobei das Lösen durch einen Benutzer händisch, insbesondere werkzeugfrei, durchgeführt wird.

## Claims

1. System (320) for forming a covering, in particular a parquet floor (310), on an underground (300), wherein the system (320) has the following:
a plurality of underground laying units (200), which are layable on the underground (300) and connectable to the underground (300) for jointly covering the underground (300);
wherein an underground laying unit (200) has:
a board-type rigid stability layer (202) for stabilizing a surface laying unit (100) that is attachable above the stability layer (202); and
a connection structure (104), which is attached on an upper side of the underground laying unit (200), and which is configured for reversibly and non-destructively releasably connecting to the surface laying unit (100);
wherein a bottom side, that is opposite to an upper side, of the underground laying unit (200) is configured for connecting to the underground (300);
a plurality of surface laying unit (100), which are provided separately from the underground laying units (200) and are configured for covering the laid underground laying units (200), wherein the surface laying unit (100) has:
a wear layer (102), wherein the wear layer (102) has a thickness in the range between 0,5 mm and 4 mm, and is formed as a board;
a further connection structure (104), which is arranged directly on a bottom side of the wear layer (102), and which is configured for reversibly and non-destructively releasably connecting to the underground laying units (200);
**characterized in that**
a first lateral surface of the stability layer (202) has a first engagement element and a second lateral surface of the stability layer (202) has a second engagement element, which is complementary to the first engagement element, wherein the first engagement element is connectable to a corresponding second engagement element, and the second engagement element is connectable to a corresponding first engagement element of corresponding underground laying units (200).

2. System (320) according to claim 1, wherein the surface laying unit (1600, 1700) has a stabilization structure (110b, 1702) for stabilizing the wear layer (1502), in particular for receiving forces exerted by a wood layer (102) of the wear layer (1502).

3. System (320) according to claim 1, wherein the surface laying unit (100) further has a further wear layer (102), which is arranged opposite to the wear layer (102) separated by the further connection structure (104), such that the surface laying unit (1100) is implemented as a turn-over covering.

4. Method for laying a system according to claim 1 for forming a covering, in particular a parquet floor (310), on an underground (300), wherein the method has the following:
covering the underground (300), in particular an underground (300) of a building, with the plurality of underground laying units (200) by connecting the bottom sides of the underground laying units (200) to the underground (300); and
covering the laid underground laying units (200) with the plurality of suface laying units (100) by releasably connecting the upper sides of the underground laying units (200) to the bottom sides of the surface laying units (100) by the connection structure (104) and the further connection structure (104);
wherein the connection structure (104) and the further connection structure (104) are configured for reversibly and non-destructively releasably connecting the surface laying units (100) to the underground laying units (200), and
**characterized in that**
the first engagement element is connected to a corresponding second engagement element and the second engagement element is connected to a corresponding first engagement element of corresponding underground laying units (200).

5. Method according to claim 4, wherein after the laying at least a part of the surface laying units (100) is released from at least a part of the underground laying units (200), and the released part of the surface laying units (100) is replaced by other surface laying units (100).

6. Method according to claim 4, wherein the releasing is performed by a user manually, in particular toollessly.

## Revendications

1. Ensemble (320) pour la formation d'un revêtement, en particulier d'un sol en parquet (310), sur un support (300), dans lequel l'ensemble (320) présente :
une pluralité d'unités de pose de support (200), qui peuvent être posées conjointement sur le support (300) pour recouvrir le support (300) et peuvent être reliées au support (300) ; dans lequel l'unité de pose de support (200) présente :
une couche de stabilité rigide de type planche (202) pour stabiliser une unité de pose de surface (100) pouvant être montée au-dessus de la couche de stabilité (202) ; et
une structure de liaison (104) montée au niveau d'une face supérieure de l'unité de pose de support (200), qui est aménagée pour la liaison amovible réversible et sans destruction avec l'unité de pose de surface (100) ;
dans lequel une face inférieure, face à la face supérieure, de l'unité de pose de support (200) est aménagée pour la liaison au support (300) ;
une pluralité d'unités de pose de surface (100), qui sont prévues séparées des unités de pose de support (200) et aménagées pour recouvrir les unités de pose de support (200) posées ; dans lequel une unité de pose de surface (100) présente :
une couche d'usure (102), dans lequel la couche d'usure (102) a une épaisseur dans une plage entre 0,5 mm et 4 mm et est réalisée en tant que planche ;
une autre structure de liaison (104) montée directement au niveau d'une face inférieure de la couche d'usure (102), qui est aménagée pour la liaison amovible réversible et sans destruction aux unités de pose de support (200),
**caractérisé en ce que**
une première surface latérale de la couche de stabilité (202) présente un premier élément de prise et une deuxième surface latérale de la couche de stabilité (202) présente un deuxième élément de prise complémentaire au premier élément de prise, dans lequel le premier élément de prise peut être relié à un deuxième élément de prise correspondant et le deuxième élément de prise peut être relié à un premier élément de prise correspondant par des unités de pose de support (200) correspondantes.

2. Ensemble (320) selon la revendication 1, dans lequel l'unité de pose de surface (1600, 1700) présente une structure de stabilisation (110b, 1702) pour stabiliser la couche d'usure (1502), en particulier pour absorber des forces exercées du côté d'une couche de bois (102) de la couche d'usure (1502).

3. Ensemble (320) selon la revendication 1, dans lequel l'unité de pose de surface (100) présente en outre une autre couche d'usure (102), laquelle est agencée face à la couche d'usure (102) séparée par l'autre structure de liaison (104), de sorte que l'unité de pose de surface (1100) est réalisée en tant que revêtement réversible.

4. Procédé de pose d'un ensemble selon la revendication 1 pour la formation d'un revêtement, en particulier de parquet (310), sur un support (300), dans lequel le procédé présente :
le recouvrement du support (300), en particulier d'un support de bâtiment (300), avec la pluralité d'unités de pose de support (200) par liaison des faces inférieures des unités de pose de support (200) au support (300) ; et
le recouvrement des unités de pose de support (200) posées avec la pluralité d'unités de pose de surface (100) par liaison amovible des faces supérieures des unités de pose de support (200) aux faces inférieures des unités de pose de surface (100) au moyen de la structure de liaison (104) et de l'autre structure de liaison (104) ;
dans lequel la structure de liaison (104) et l'autre structure de liaison (104) sont aménagées pour la liaison amovible réversible et sans destruction des unités de pose de surface (100) aux unités de pose de support (200), et
**caractérisé en ce que**
le premier élément de prise est relié à un deuxième élément de prise correspondant et le deuxième élément de prise est relié à un premier élément de prise correspondant par des unités de pose de support (200).

5. Procédé selon la revendication 4, dans lequel après la pose, au moins une partie des unités de pose de surface (100) est détachée d'au moins une partie des unités de pose de support (200) et la partie détachée des unités de pose de surface (100) est remplacée par d'autres unités de pose de surface (100).

6. Procédé selon la revendication 4, dans lequel le détachement est réalisé par un utilisateur à la main, en particulier sans outil.
